# FASCICULE DE BREVET EUROPEEN

(11) **EP 0 152 321 B1**
(45) Date de publication et mention de la délivrance du brevet: **28.10.1987**
(21) Numéro de dépôt: 85400107.0
(22) Date de dépôt: 23.01.1985
(51) Int. Cl.: F01L 7/02, F01L 7/16

(54) **Dispositif de contrôle de l'échappement et/ou de l'admission des chambres de combustion de moteur à combustion interne**
Anlage zur Kontrolle für das Öffnen und Schliessen der Brennkammer einer Brennkraftmaschine
Device for controlling the opening and closing of the combustion chamber of an internal-combustion engine

(30) Priorité: 03.02.1984 FR 8410675; 17.01.1985 FR 8500637
(43) Date de publication de la demande: 21.08.1985
(73) Titulaire: ELF FRANCE, 92400 Courbevoie (FR)
(72) Inventeur: Fayard, Jean-Claude, F-69003 Lyon (FR)
(74) Mandataire: Hirsch, Marc-Roger

## Description

La présente invention s'applique à un dispositif de contrôle de la circulation des gaz de et vers une chambre de combustion de moteur à combustion interne, constiué par un boisseau tournant ou rotor comportant au moins un canal intérieur ou une entaille latérale définissant des passages d'écoulement transversal respectifs d'échappement ou d'admission, un passage relié directement à la chambre de combustion, le boisseau étant contenu dans un alésage transversal dans lequel débouche l'orifice dudit passage aménagé dans un anneau d'étanchéité qui est logé dans un alésage, dans lequel il coulisse, l'anneau d'étanchéité étant appliqué sur le rotor par une surface de contact continue autour de l'orifice du passage sous l'effet de la pression régnant dans la chambre de combustion étant entouré d'un ou plusieurs organes d'étanchéité tels que des segments, et étant muni de moyens d'injection d'huile sur le boisseau.

Selon un mode de réalisation connu de ce type de moteur (demandes de brevet français FR-A-2 531 139 et FR-A-2 531 174) permettant de tourner à des vitesses de rotation élevée, le boisseau est contenu dans un alésage transversal dans lequel débouche l'orifice relié directement à la chambre de combustion et les orifices d'admission et/ou d'échappement reliés respectivement à un collecteur d'échappement. Le passage relié à la chambre de combustion est aménagé dans un anneau d'étanchéité logé dans un alésage appliqué, sur le boisseau par une surface d'étanchéité continue autour de l'orifice relié directement à la chambre de combustion, sous l'effet de la pression régnant dans la chambre de combustion, et entouré d'un ou plusieurs, organes d'étanchéité tels que des segments, cet anneau pouvant coulisser dans l'alésage et sa course étant limitée, d'un côte, par le boisseau et, de l'autre côté, par un épaulement de retenue.

De tels moteurs à combustion paraissent aptes à délivrer des puissances massiques beaucoup plus élevées que les solutions connues et éprouvées, en particulier pour les moteurs de faible cylindrée, par suite de l'absence de pièces de distribution soumises à un mouvement alternatif générateur d'une fréquence limite de battement. L'avantage le plus décisif de ce type de distribution réside dans la possibilté d'avoir des conduits d'échappement et d'admission de diamètre deux fois plus important qu'un système à soupapes classiques, ce qui perment d'avoir un meilleur remplissage et donc une puissance spécifique plus importante.

Après une première expérimentation approfondie des dispositifs de distribution à boisseau rotatifs, il s'avère que ces systèmes à rotor de distribution présentent des inconvénients ou des défauts de fonc- tionnemment qui n'ont pas permis d'en exploiter les avantages répertoriés ci-dessus.

Parmi ces divers inconvénients, on peut citer les difficultés pour assurer la lubrification et le refroidissement des éléments d'étanchéité, ce qui provoque une usure excessive du boisseau et des éléments et organes d'étanchéité, une consommation de lubrifiant élevée, et peut conduire, dans certains cas limites, au grippage du boisseau dans son alésage.

Par ailleurs, lorsque la distribution par boisseau rotatif est appliquée à des moteurs à quatre temps, on ne constate pas de diminution de la consommation spécifique de carburant par rapport aux moteurs fonctionnant selon le cylcle à deux temps. Cette surconsommation de carburant paraît due à une séparation insuffisante des conduits ou des phases d'admission et d'échappement qui entraîne:
- une dilution des gaz frais par les gaz d'échappement se traduisant par une mauvaise combustion et une pollution plus importante;
- une introduction du mélange carburé dans le gaz d'échappement entraînant aussi une augmentation de la pollution et de la consommation spécifique en carburant.

US-A-4 114 639 décrit une valve tournante utilisée pour le contrôle de la circulation des gaz de et vers une chambre de combustion de moteur à combustion interne et dans laquelle le lubrifiant est amené à l'aide de bouchons poreux entre l'organe de valve tournant et la surface intérieure de corps de valve supportant cet organe tournant. Cependant l'étanchéité entre l'insert formant joint annulaire et l'organe tournant formant distributeur d'alimentation et déchappement ne peut se maintenir dans le temps. Il n'existe en effet aucun moyen de placage de l'insert sur l'organe autre que celui dû à la pression de l'huile ou à la pression de combustion de la chambre. Ce système connu présente l'inconvénient, en cas d'usure au contact entre l'insert et l'organe tournant qu'il s'établit une fuite de gaz d'échappement vers la conduite d'amenée d'huile et un refoulement de l'huile de graissage, suivi du grippage du contact tournant.

L'un des buts de la présente invention est précisément de pallier ces défauts des moteurs à combustion à distribution rotative afin de permettre d'utiliser les grandes sections de passage qu'offre ce type de leur distribution sans risquer des usures rapides et des consommations de carburant exagérées.

A cet effet, selon un premier mode de réalisation de l'invention, l'anneau d'étanchéité est traversé au moins à sa périphérie par un circuit d'huile sous pression se dirigeant vers le retour d'huile et apte à assurer le refroidissement de cet anneau et les moyens d'injection sont branchés sur ledit circuit d'huile, traversent axialement au moins une partie de la section annulaire de l'anneau et débouchent dans une rainure annulaire continue de distribution qui est ménagée à l'intérieur de la surface de contact continue établie sur une bande de faible largeur selon la ligne générale d'intersection de deux cylindres et qui s'ouvre sur l'interface existant entre cette surface de contact et la surface extérieure du rotor.

Les moyens d'injection du fluide sont constitués, d'une part, d'une chambre annulaire d'admission et de circulation d'huile, délimitée entre la périphérie de l'anneau d'étanchéité et son alésage et limitée axialement à chaque extrémité par un joint d'étanchéité interposé entre la surface extérieure de l'anneau d'étanchéité et l'alésage et, d'autre part, d'au moins un passage d'amenée présentant un orifice de sortie débouchant dans ladite interface entre la surface d'étanchéité continue et la surface extérieure du boisseau et en ce qu'au moins un segment d'étanchéité de coup de feu est interposé entre d'une part l'anneau d'étanchéité et son alésage et d'autre part ledit joint d'étanchéité situé du côté de la chambre de combustion.

La chambre annulaire d'admission est parcourue par un débit important d'huile sous pression se dirigeant par une conduite de sortie vers un autre organe à lubrifier ou la décharge.

Selon un autre mode de réalisation du dispositif, une partie d'extrémité d'au moins un organe d'amenée de l'un des éléments de la combustion, par exemple une bougie d'allumage pour un moteur à allumage commandé ou un injecteur et/ou une bougie de chauffage pour un moteur à cycle Diesel, traverse de façon étanche la section transversale de l'anneau d'étancheité pour déboucher dans le passage qui est relié à la chambre de combustion, et en ce que la partie adjacente de ladite partie d'extrémité est logée avec un jeu annulaire dans un passage d'amenée vers l'extérieur dudit élément de la combustion, ledit passage d'amenée étant relié à la chambre annulaire d'admission de fluide.

En variante, le passage donnant lieu au jeu annulaire est parcouru par un écoulement du fluide amené à la chambre annulaire d'admission de fluide.

Lorsque le dispositif de contrôle de la circulation des gas de et vers la chambre de combustion du moteur est appliqué à un moteur thermique le passage donnant lieu au jeu annulaire se prolonge vers l'extérieur par une chambre annulaire élargie, qui est fermée par un joint annulaire élastique interposé entre l'organe d'amenée et la paroi intérieure de ladite chambre et délimitant une chambre de refroidissement parcourue par ledit écoulement de fluide. L'anneau d'étanchéité est, d'une part, réalisé en un matériau mou présentant de bonnes qualités frottantes avec la surface du boisseau par exemple de la matière plastique et, d'autre part, repoussé en permanence sur la surface du boisseau sous une pression sensiblement constante par un ressort.

Selon un mode de réalisation de l'invention, appliqué à un moteur thermique où le rotor sert simultanément à contrôler l'échappement du moteur et l'admission du mélange de carburant et d'air de combustion dans la chambre de combustion, des moyens racleurs du fluide lubrifiant injecté dans l'interface sont disposés autour de l'orifice d'admission reliant le rotor à l'admission du mélange d'air de combustion et de carburant du moteur, ces moyens racleurs étant constitués d'un anneau d'étanchéité d'admission disposé à la périphérie dudit orifice d'admission, qui vient en appui continu sur la surface extérieure du boisseau et qui est apte à isoler l'intérieur de l'orifice d'admission de l'interface entre le boisseau et son alésage pour limiter l'entraînement d'huile et simultanément de carburant liquide à la surface du boisseau en rotation.

Selon un autre mode de réalisation de l'invention, l'anneau d'étanchéité est, d'une part, réalisé en un matériau mou présentant de bonnes qualités frottantes avec la surface du boisseau par exemple de la matière plastique et, d'autre part, repoussé en permanence sur la surface du boisseau sous une pression sensiblement constante par un ressort. Selon un autre mode de réalisation de l'invention, le boisseau comporte deux passages séparés d'admission et respectivement d'échappement qui sont susceptibles de déboucher successivement tous les deux par rotation du boisseau, du côté de la chambre de combustion, sur l'anneau d'étanchéité et, du côté opposé à la chambre de combustion, sur des orifices de sortie qui sont chacun décalés sur l'axe du boisseau par rapport à l'anneau d'étanchéité, de manière à diminuer l'entraînement du carburant à la surface du boisseau et du carburant entraîné à l'admission dans le passage d'admission ménagé à l'intérieur du boisseau.

Selon encore un autre mode de réalisation de l'invention, les passages séparés d'admission ou d'échappement de deux chambres de combustion voisines sont ménagés dans le boisseau en débouchant sur un orifice de communication avec l'admission ou l'échappement qui est commun aux deux chambres de combustion voisines, de manière à réduire le nombre d'ouvertures à prévoir sur la face extérieure du boisseau.

Selon une forme d'exécution de l'invention, appliquée à un moteur thermique fonctionnant selon le cycle à quatre temps, le circuit d'admission de la chambre de combustion comporte des moyens de suppression du carburant dans l'air aspiré dans la chambre de combustion avant la fin de l'admission. Dans le cas où le carburant est introduit par injection dans l'air d'admission, les moyens de suppression précités sont constitués par l'arrét de l'injection de carburant nettement avant la fin de la phase d'aspiration.

Dans le cas où le carburant est introduit dans la chambre de combustion via un carburateur, les moyens de suppression précités sont alors, de préférence, constitués par au moins un passage auxiliaire d'air riche en carburant tel qu'une émulsion, ménagé dans le boisseau et la culasse de la chambre de combustion et le passage auxiliaire débouche sur l'interface entre le boisseau et son alésage en un point tel qu'il est obturé par la rotation du boisseau avant que la (ou les) ouverture(s) principale(s) d'admission ne le soi(en)t.

Selon une forme d'éxécution de l'invention, dans le cas où le carburant est introduit par injection dans l'air d'admission, les moyens de suppression sont constitués par l'arrêt de l'injection de carburant nettement avant la fin de la phase d'aspiration.

Selon une autre forme d'éxécution de l'invention, les moyens de suppression sont constitués par au moins un passage auxiliaire d'air riche en carburant, ménagé dans le boisseau et la culasse de la chambre de combustion et qui débouche sur l'interface entre le rotor et son alésage en un orifice qui est obturé par la rotation du rotor avant que la (ou les) ouverture(s) pricipale(s) d'admission ne le soi(en)t.

Selon une autre variante encore du dispositif selon l'invention, le passage donnant lieu au jeu annulaire se prolonge vers l'extérieur par une chambre annulaire élargie, ladite chambre annulaire étant fermée par un joint annulaire élastique qui est interposé entre l'organe d'amenée et la paroi intérieure de ladite chambre et qui délimite une chambre de refroidissement parcourue par le fluide lubrifiant et réfrigérant amené par les moyens d'injection. Cette partie élargie permet à un outil d'accéder à l'organe d'amenée. US-A-4 114 639 décrit une valve tournante utilisée pour le contrôle de la circulation des gaz de et vers une chambre de combustion de moteur à combustion interne et dans lequelle le lubrifiant est amené à l'aide de bouchons poreux entre l'organe de valve tournant et la surface inférieure du corps de valve supportant cet organe tournant. Cependant l'étanchéité entre l'insert formant joint annulaire et l'organe tournant formant distributeur d'alimentation et d'échappement ne peut se maintenir dans le temps. In n'existe en effet aucun moyen de placage de l'insertsurl'organe autre que celui dû à la pression de l'huile ou à la pression de combustion de la chambre. Ce système connu présente l'inconvénient, en cas d'usure au contact entre l'insert et l'organe tournant qu'il s'établit une fuite de gaz d'échappement vers la conduite d'amenée d'huile et un refoulement de l'huile de graissage, suivi du grippage du contact tournant.

D'autres buts, avantages et caractéristiques du dispositif de contrôle selon l'invention apparaîtront à la lecture de la description de divers modes de réalisation, faite à titre non limitatif et en ragard du dessin annexé où:
les figures 1 et 2 sont des vues en coupe et à grande échelle de deux modes de réalisation du système d'étanchéité selon l'invention entre un boisseau de distribution tournant et une chambre de combustion de moteur;
les figures 3a à 3c illustrent schématiquement les principales positions au cours d'un cycle moteurd'un système de distribution à boisseau appliqué à un moteur fonctionnant selon le cycle à quatre temps;
la fig. 4 est une vue en coupe à grande échelle du système de distribution à boisseau représenté schématiquement sur les figures 3a à 3c et équipé d'un anneau d'étanchéité d'admission selon l'invention;
la fig. 5 est une vue en coupe, toujours à grande échelle, d'un autre mode de réalisation du système de distribution à boisseau selon l'invention comportant des conduits d'admission et d'échappement séparés à l'intérieur du boisseau;
la fig. 6 est une vue en coupe avec arrachements selon la ligne VI-VI de la fig. 5, d'une partie du boisseau de distribution d'un moteur comportant plusieurs cylindres parallèles;
la fig. 7 est une vue en coupe à grande échelle d'un système de distribution à boisseau selon l'invention dans lequel sont prévus des moyens d'appauvrissement en carburant de l'air aspiré en fin d'admission;
les figures 8 et 9 sont des coupes respectivement selon les lignes VIII-VIII et IX-IX du système de distribution représenté à la figure 7;
la fig. 10 est une vue en coupe du système d'étanchéité selon l'invention comportant une bougie d'allumage débouchant dans la chambre de combustion;
la fig. 11 est une vue en coupe du système d'étanchéité selon l'invention comportant une bougie d'allumage débouchant directement dans le passage de l'anneau d'étanchéité.

Sur les figures 1 et 2, un boisseau rotatif 1 de distribution de l'échappement d'une chambre de combustion 2 de moteur thermique est représenté à l'instant où son canal intérieur d'échappement 3 est ouvert en grand sur la chambre de combustion 2. Le boisseau 1 tourne, en continu et de façon synchronisée avec la rotation du moteur, dans un alésage 4 et le canal d'échappement 3 est relié à la chambre de combustion 2 par un passage 5 de ralativement grande dimension ménagé dans un anneau d'étanchéité 6 qui peut coulisser librement dans un alésage 7 d'axe sensiblement parallèle à celui du cylindre moteur (non représenté) ou sensiblement perpendiculaire à l'axe de rotation du boisseau 1, de manière à assurer un bon portage de la surface de contact de l'anneau 6 sur la surface extérieure 8 du boisseau 1. La surface de contact 22 entre l'anneau 6 et le boisseau 1 s'établit sur une bande de faible largeur selon la ligne générale d'intersection de deux cylindres (les surfaces extérieures du boisseau 1 et de l'anneau 6 de diamètres différents et d'axes sensiblement perpendiculaires et concourants. Selon une disposition connue particulièrement efficace parce qu'elle proportionne l'effort d'application de l'anneau d'étanchéité 6 sur le boisseau 1 à la pression à étancher, l'anneau d'étanchéité 6 qui se déplace à frottement doux dans son alésage 7 est appliqué sur la surface extérieure du boisseau 1 par la seule pression régnant dans la chambre de combustion 2 et agissant sur sa section annulaire, majorée le cas échéant de la poussée d'un ressourt à faible effort de réaction tel qu'une rondelle élastique. La présence de ce ressort de poussée (non représenté) de l'anneau 6 sur le boisseau 1 n'est pas indispensable s'il n'existe qu'un faible jeu ou interface i entre l'extrémité 9 de l'anneau 6 du côté de la chambre de combustion 2 et un épaulement de retenue 10 ménagé à l'extrémité de l'alésage 7 recevant l'anneau 6. De plus, la température étant relativement élevée dans l'interface i à cause de la proximité de la chambre de combustion 2, la tenue dans le temps d'un organe de ressort est des plus aléatoires. Afin de supprimer les fuites dans l'interface j entre la superfice extérieure de l'anneau 6 et l'intérieur de son alésage 7, un segment d'étanchéité de coup de feu 11 est disposé de manière connue dans cet interface j et est porté par une rainure 12 ménagée de préférence dans l'anneau 6. Le segment 11 évite également une surchauffe de l'interface j en direction du boisseau 1 et la formation dans cet interface de dépôts qui finiraient par bloquer l'anneau 6 dans son alésage 7.

Selon l'invention, l'anneau d'étanchéité 6 est muni de moyens d'injection d'un fluide lubrifiant et réfrigérant, de préférence d'huile de lubrification du moteur mise sous pression par la pompe à huile du moteur, dans l'interface e entre la surface d'étanchéité continue 22 (selon la ligne générale d'intersection orthogonale de deux cylindres de diamètres différents) autour de l'orifice 3 ménagé dans le boisseau 1 et la surface extérieure 8 du boisseau 1.

Selon le dispositif représenté à la fig. 1, les moyens d'injection de fluide comportent une conduite 13 d'amenée d'huile sous pression habituellement reliée à la pompe de graissage du moteur et débouchant sur une chambre annulaire de distribution 14, délimitée dans l'interface j entre la périphérie de l'anneau 6 et son alésage 7 par exemple à l'aide d'une rainure circulaire 15 ménagée à la périphérie de l'anneau d'étanchéité 6. Selon une disposition favorisant le refroidissement de l'anneau 6, la chambre 14 peut être parcourue par un débit important d'huile sous pression se dirigeant vers un autre organe à lubrifier ou la décharge par une conduite de sortie 16. La chambre 14 est délimitée dans l'interface j par deux joints d'étanchéité annulaires 17 et 18 disposés respectivement du côté de la chambre de combustion 2 et du côté du boisseau 1. Les joints annulaires 17 et 18 sont, de préférence, réalisés en un matériau élastomère résistant pour joint logé par élasticité dans des rainures annulaires ménagées à la surface extérieure de l'anneau 6 car le segment de coup de feu 11 1 et la circulation de l'huile les protègent contre une température excessive.

La chambre de distribution d'huile 14 est reliée à l'interface e entre la surface d'étanchéité de l'anneau 3 et la surface extérieure 8 du boisseau 1 par des passages d'amenée 19 réalisés, de préférence, par un perçage longitudinal dans l'épaisseur de l'anneau, raccordé à un perçage transversal 20 à partir du fond de la rainure circulaire 15. Les passages d'amenée 19 peuvent déboucher sur l'interface e directement par un chanfrein de sortie ou bien dans une rainure annulaire continue de distribution 21 ménagée à l'intérieur de la surface de contact ou d'étanchéité 22 de l'anneau 6, ceci afin de mieux répartir l'huile dans l'interface e. On doit noter que le canal 6 ménagé à l'intérieur du boisseau rotatif 1 peut être un canal d'admission des gaz frais (normalement de l'air surpressé ou à la pression atmosphérique) carburés ou non, ou bien un canal d'échappement des gaz de combustion comme décrit précédemment et que le canal 3 peut être remplacé, comme on le verra par la suite, par une entaille latérale remplissant successivement au cours de la rotation du boisseau, les fonctions de passage d'admission puis d'échappement.

Le fonctionnement du dispositif de contrôle de la circulation des gaz de et/ou vers une chambre de combustion de moteur, tel que représenté à la fig. 1 va maintenant être explicité. Dès que le moteur est mis en rotation, il entraîne le boisseau 1 en rotation synchrone et il engendre une pression d'huile qui se transmet à la chambre de distribution 14 et à la rainure annulaire 21 pour faire écouler une mince lame d'huile entre la surface d'étanchéité 22 de l'anneau 6 et la surface extérieure mobile 8 du boisseau 1. La pression régnant dans la chambre de combus-

tion 2 pendant les phases de compression et de combustion des gaz applique fortement la surface d'étanchéité 22 sur la surface extérieure 8 du boisseau 1 et réduit l'épaisseur de cette lame d'huile à une valeur minimale juste suffisante à assurer un film d'huile entre la surface du boisseau 1 et la surface d'étanchéité 22. Pendant les phases de balayage et d'aspiration (pour la marche du moteur selon le cycle à quatre temps) où la pression dans la chambre de combustion 2 est voisine de la pression atmosphérique ou peu supérieure à celle-ci (cas du moteur suralimenté), l'hystérésis de friction du segment de coup de feu 11 de l'anneau 6 sur le boisseau 1 maintient un effort d'application résiduel non négligeable de l'anneau 6 sur le boisseau 1. Cet effort résiduel limite les fuites d'huile entre la surface d'étanchéité 22 et la surface 8 du boisseau à un débit juste suffisant pour assurer un film d'huile continu entre la surface 8 du boisseau 1 et son alésage de guidage 4. Lorsque le canal 3 à l'intérieur du boisseau 1 est un canal d'échappement, les fuites d'huile vers le passage intérieur 3-5 sont emportées vers l'échappement et donc perdues, tandis que lorsque le canal 3 est un canal d'admission, les fuites d'huile vers le passage 5 sont ramenées dans la chambre de combustion 2 et ainsi au moins partiellement réutilisées.

Grâce à la lubrification continue de l'interface e, l'usure de la surface d'étanchéité 22 de l'anneau 6 est réduite à une valeur minimale et les risques de grippage à haut régime de l'anneau 6 sur le boisseau 1 sont supprimés. La température de la surface du boisseau 1 (par ailleurs généralement refroidi intérieurement par une circulation longitudinale d'eau) est considérablement réduite et l'étanchéité entre le boisseau et son alésage 4 est assurée par un coin d'huile. La circulation en dérivation de l'huile entre la conduite d'amenée 13 et la conduite de sortie 16 assure un refroidissement énergique de l'anneau d'étanchéité 6 qui pourrait ainsi dans certains cas d'application être réalisé en un matériau relativement mou et de bonne qualité frottante tel que de la matière plastique moulée à haute résistance.

L'anneau d'étanchéité 6 ainsi que le boisseau 1 pourront être réalisés, de préférence, dans les différents couples de frottement habituellement utilisés dans les moteurs tels que: fonte/chrome, fonte/ fonte, etc., mais aussi en matériaux composites nouveaux, céramiques ou autres nouveaux produits. Un orifice calibré (non représenté) peut être disposé sur la conduite d'entrée 13 ou sur les passages d'amenée 19 afin de limiter le débit d'huile s'échappant de l'interface e lorsque la perte de charge provoquée par les passages d'amenée est insuffisante pour limiter le débit de fuite d'huile.

Dans le mode de réalisation représenté à la fig. 2, les éléments identiques à ceux représentés à la fig. 1 sont dotés des mêmes numéros de référence. A la différence de la fig. 1, l'anneau d'étancheité 6 peut être réalisé en métal fritté poreux avec un placage d'étanchéité sur les surfaces ne devant pas donner lieu à une exsudation d'huile, ou bien comme représenté à la fig. 2, une bague ou cartouche annulaire 23 en métal fritté poreux, tel que du bronze, est introduite ou moulée dans un logement borgne 19a ménagé longitudinalement dans l'anneau d'étanchéité 6. Cette bague poreuse 23 est reliée par au moins un passage latéral 20 à la chambre 14 de distribution de pression d'huile. La bague poreuse 23 fonctionne ainsi comme un organe de perte de charge et de répartition de l'huile dans l'interface e et comme un organe à bonne qualité frottante réduisant la friction entre la bague 6 et le boisseau rotatif 1. Cette disposition qui paraît convenir pour les cas où la vitesse de rotation du boisseau 1 est modérée et où un refroidissement énergique de l'anneau d'étanchéité 6 n'est pas exigé, diminue les pertes d'huile et se révèle généralement plus économique à mettre en oeuvre que la solution représentée à la fig. 1.

Le figures 3a à 3c représentent schématiquement les positions les plus caractéristiques d'un boisseau 1 muni, non pas d'un canal intérieur, mais d'une entaille 24 destinée à assurer la distribution (aspiration et échappement) d'une chambre de combustion 2 d'un moteur à combustion interne functionnant selon le cycle à quatretemps. A la fig. 3a, on voit que l'entaille 24 relie la chambre de combustion 2 du moteur (via un anneau d'étanchéité du type décrit sur les figures 1 et 2 et non représenté) à une conduite d'aspiration 25 dotée de moyens d'introduction de carburant tel qu'un carburateur ou un injecteur, si le moteur fonctionne avec un allumage commandé. A la fig. 3b, le boisseau 1 a tourné dans le sens trigonométrique et est venu obturer à la fois la conduite d'aspiration 25 et la conduite d'échappement 26. On voit que l'entaille 24 du boisseau 1 délimite avec l'alésage 4 de guidage du boisseau 1 une chambre de passage 27 d'un volume non négligeable et qui est alors isolée de l'admission et de l'échappement. La chambre 27 a été remplie au cours de la phase d'admission par de l'air relativement riche en carburant car aspiré après que les parois du conduit d'aspiration ont été saturées de carburant liquide. On voit à la fig. 3c que l'air riche en carburant contenu dans la chambre de passage 27 est complètement déchargé à l'échappement 26, notamment par suite de l'arrivée de la bouffée de gaz d'échappement au moment de la mise en communications (non représentée) de la chambre de combustion 2 avec la chambre 27 lorsque le bord 28 de l'entaille 24 débouche sur le passage 5 relié à la chambre de combustion 2.

Une autre source de surconsommation de carburant lorsque le moteur équipé d'un boisseau rotatif de distribution fonctionne selon le cycle à quatre temps avec alimentation en air carburé, réside dans le fait que le carburant liquide qui coule sur le parois d'aspiration et s'évapore progressivement en direction de la chambre de combustion, est entraîné à la surface du boisseau 1 en direction de l'échappement 26 où les gaz chauds l'évaporent et l'emportent en pure perte dans l'échappement avec le film d'huile déposé par le dispositif de lubrification représenté sur les figures 1 et 2.

La figure 4 représente, à plus grande échelle, une solution permettant de réduire les pertes de carburant et d'huile. Les éléments identiques à ceux des figures 1 à 3c sont dotés des mêmes numéros de référence. Dans ce mode de réalisation, des moyens racleurs d'huile sont disposés autour de l'orifice d'admission d'air sur le boisseau 1. Les moyens racleurs sont constitués par un anneau d'étanchéité d'admission 29 appliqué en permanence sur la surface 8 du boisseau 1 par un ressort 30. Selon une autre disposition de ce mode de réalisation, les moyens d'introduction de carburant constitués ici par un injecteur d'essence 31 sont réglés de telle manière que l'injection soit coupée bien avant la fin de la phase d'aspiration de l'air de combustion. L'anneau d'étanchéité 29 logé dans la culasse refroidie 32 du moteur et traversé par les gaz d'admission frais n'est pas soumis ni à des températures élevées, ni à des différences de pression importantes (les surpressions et dépressions sont inférieures à 1 bar) et en conséquence, il peut être réalisé en une matière plastique de bonne qualité frottante telle que le Téflon.

Le fonctionnement du mode de réalisation représenté à la fig. 4 est décrit-ci-après. Le boisseau 1 tourne en synchronisme avec le moteur et reçoit depuis les passages d'amenée 19 et la rainure de distribution 21 un film d'huile qui est entraîné à sa surface 8. Le film d'huile formé dans l'interface entre le boisseau et l'alésage 4 est arrêté par l'anneau d'étanchéité 29 sensiblement de même largeur que l'anneau d'étanchéité pricipal 6. L'injection du carburant par l'injecteur 31 commence dès que l'arête 28 de l'entaille 24 débouche sur le passage intérieur 33 de l'anneau d'aspiration 29 et s'arrête bien avant que l'autre arête 34 de l'entaille 24 n'atteinge le bord de droite 35 du passage 5 ménagé à l'intérieur de l'anneau 6 et ne coupe l'admission. Dès le début de l'injection du carburant, une partie de celui-ci est vaporisée dans le jet d'air aspiré tandis que l'autre s'arrête sur les parois et est entraînée vers la chambre de combustion 2 en s'évaporant progressivement. Grâce à l'arrêt de l'injection bien avant la fin de l'aspiration (tout en respectant les conditions du mélange quasi stoéchiométrique à la chambre de combustion 2), les parois ne contiennent plus qu'une faible quantité de carburant liquide au moment de la coupure de l'admission et la chambre de passage 27 est très pauvre en carburant. Le carburant liquide qui stagne à l'intérieur du passage 33 est arrêté par le frottement de l'anneau d'étanchéité 29 et ne peut ainsi être entraîné vers l'échappement jusqu'à ce que l'admission de l'air ne reprenne au cycle d'aspiration suivant et n'entraîne dans la chambre de combustion 2 ce carburant liquide qui s'est en grande partie évaporé pendant la suite du cycle moteur. Les dispositions représentées à la fig. 4 réduisent considérablement la quantité de carburant entraînée directement à l'échappement et permettent de réaliser un cycle à quattre temps fonctionnant avec un boisseau à entaille et avec une consommation raisonnable tout en bénéficiant des sections de passage nettement augmentées de la distribution par boisseau tournant.

Un autre mode de réalisation du dispositif de contrôle de la circulation des gaz de et vers une chambre de combustion de moteur est représenté sur les figures 5 et 6 où les éléments et les organes identiques à ceux des figures précédentes portent les mêmes numéros de référence. Dans ce mode de réalisation, le boisseau 1 comporte deux passages séparés d'admission et d'échappement respectivement 36 et 37. Chacun de ces deux passages débouche successivement par rotation du boisseau 1 du côté de la chambre de combustion 2 sur l'anneau d'étanchéité 6 et, du côté opposé, surdes orifices qui sont décalés latéralement par rapport à l'anneau d'étanchéité 6. Le passage d'admission 36 débouche d'un côte de la culasse sur la conduite d'aspiration 25 entourée de son anneau d'étanchéité à l'aspiration 29.

Lorsque le boisseau 1 a tourné pour venir en position de plein d'échappement, le passage d'échappement 37 débouche sur le passage 5 à l'intérieur de l'anneau 6 et sur la conduite d'échappement 26 décalée selon l'axe du boisseau 1 par rapport à l'anneau d'étanchéité 6.

Selon le détail de la coupe de la fig. 6, on voit qu'à l'intérieur du boisseau 1, les deux passages d'admission 36 et 36a de deux chambres de combustion voisines d'un moteur (en fait de deux cylindres parallèles d'un moteur) débouchent sur un orifice commun 38 de communication avec la conduite d'admission 25 commune aux deux cylindres.

Cette disposition qui s'applique aussi aux conduits et orifices d'échappement permet de réduire le nombre de sorties à ménager dans le boisseau 1 et la culasse 32 qui constiuent autant de zones d'affaiblissement de la résistance mécanique de ces organes fortement sollicités sur les plans mécaniques et thermiques.

En revenant à la fig. 5, on comprend qu'au cours de la rotation du moteur et du boisseau 1, la chambre de passage constituée par le conduit d'aspiration 36 ou l'ensemble des conduits d'aspiration 36-36a et 38, peut venir emprisonner de l'air relativement riche en carburant mais ne peut pas se trouver balayée par les gaz d'échappement. Le carburant contenu dans le passage d'aspiration 36 à l'intérieur de boisseau 1 reste donc en place jusqu'à ce que ce passage 36 parvienne à nouveau en position d'aspiration pour l'injecter dans la chambre de combustion 2.

Dans le mode de réalisation représenté sur les figures 7 à 9 et où les éléments et organes identiques à ceux des figures précédentes portent les mêmes numéros de référence, on se propose de réduire considérablement la richesse en carburant en fin de période d'aspiration. A cette fin, le canal d'admission 25 représenté en coupe transversale à la fig. 8 et en coupe longitudinale à la fig. 9, comporte deux passages auxiliaires 39 et 40 d'amenée d'un mélange riche en carburant tel qu'une émulsion air-essence obtenue par injection d'essence à l'aide d'un injecteur 31 (conduit 39 à la fig. 9) ou par un carburateur à émulsion 41 (conduit 40 à la fig. 9). Lorsque l'on utilise l'injection d'essence, un seul conduit auxiliaire 39 est suffisant pour assurer le dosage correct du carburant.

Dans ce mode de réalisation, comme on le voit sur la coupe de la fig. 8, au cours de la rotation du boisseau 1 pendant la phase d'admission du moteur à quatre temps, les conduits auxiliaires 39 et 40 sont obturés avant que la partie élargie 25a du conduit 25 ne le soit et l'air aspiré en fin d'aspiration sur la large section 25a ne contient pas de carburant et balaye la chambre de passage 27 délimitée par l'entaille 24 pour l'appauvrir de presque tout le carburant liquide déposé sur ses parois, de telle façon que lorsque cette chambre de passage est traversée par les gaz d'échappement, ceux-ci n'entraînent qu'une quantité infime de carburant ainsi inutilisé vers la conduite d'échappement 26.

Les figures 10 et 11 illustrent le montage d'un organe d'amenée reliant la chambre de combustion 2 à l'extérieur ettel qu'une bougie d'allumage 42 utilisée lorsque le moteur thermique est un moteur à combustion interne à allumage commandé. Dans le cas d'un moteur à injection de carburant tel qu'un moteur à cycle Diesel, la bougie 42 pourra être remplacée par un injecteur de carburant ou une bougie de préchauffage. Les éléments et organes identiques à ceux des figures précédentes portent, bien entendu, les mêmes numéros de référence.

Si l'on se reporte à la fig. 10, on voit que la bougie 42 est vissée dans un filetage 43 ménagé à travers une zone de paroi mince 44 de la culasse 32 du moteur, de telle façon que ses électrodes 45 (reliée à la masse) et 46 fassent légèrement saillie à l'intérieur de la chambre de combustion 2. Lorsque l'on utilise un moteur à taux de compression élevé, l'essentiel de la chambre de combustion au voisinage du point mort haut du piston (non représenté), est constitué par le passage 5 de relativement grande dimension ménagé dans l'anneau d'étanchéité 6. Lorsque la bougie 42 est placée dans la position représentée à la fig. 10, l'allumage du mélange carburé s'effectue relativement mal car il ne démarre pas en une position centrale par rapport au principal volume de la chambre de combustion au point mort haut.

La fig. 11 illustre en coupe une disposition de la bougie d'allumage 42 (ou le cas échéant d'un injecteur de carburant ou d'une bougie de chauffage) qui remédie aux inconvénients de la solution de montage représentée à la fig. 10. L'anneau d'étanchéité 6 comporte entre deux passages d'amenée 19 un filetage 43 de réception de la partie d'extrémité ou culot 47 de la bougie 42 qui, en position de montage étanche à travers ce filetage traversant la section transversale de l'anneau 6, vient faire saillie par ses électrodes 45 et 46 à l'intérieur du passage 5 au voisinage de la paroi mais sensiblement au centre de la chambre de combustion principale constituée par ce passage 5.

La tige de bougie 48 qui constitue la partie adjacente au culot 47 traverse avec jeu un passage relativement étroit 49 ménagé à travers la paroi de la culasse 32. Le passage 49 est relié à l'extérieur par un alésage 50 de plus grand diamètre formant une chambre annulaire 51 dans laquelle débouche la conduite de sortie 16. Afin d'obturer la chambre annulaire 51, un joint annulaire élastique 53 est interposé entre la paroi de l'alésage 50 et l'isolant cylindrique 52 de la borne de sortie 54 de la bougie 42.

Lorsque le moteur est en fonctionnement, un débit d'huile important et, de préférence réfrigéré préalablement, est amené par la conduite 13 et vient mettre en pression la chambre annulaire de distribution 14 pour faire s'écouler, via les passages d'amenée 19, un faible débit d'huile de lubrification dans l'interface e entre le boisseau rotatif 1 est la surface d'étanchéité 22 de l'anneau 6. Dans le même temps, un débit d'huile plus important s'écoule de la chambre 14 à la chambre 51 via le passage étroit 49. Ce débit d'huile, qui est ensuite évacué à la bâche, refroidit l'anneau 6 et la bougie 42 en agissant de façon très efficace au voisinage de la partie la plus chaude constituée par le culot 47 et les électrodes. La position de l'anneau 6, par rapport au boisseau rotatif 1, est susceptible de varier en service par suite de la dilatation de l'anneau 6, des efforts de pression variables axiaux et radiaux sur cet anneau 6 et surtout de l'usure progressive de la surface d'étanchéité 22 de cet anneau en contact frottant avec la surface 8 du rotor 1, cette usure faisant varier lejeu i. Les déplacements instantanés (à chaque explosion) et progressifs de l'anneau 6 ne perturbent pas l'étanchéité de la chambre 51 et la position de la bougie dans la culasse 32 grâce, d'une part au jeu ménagé dans le passage 49 et évitant tout contact entre la culasse 32 et la tige de bougie 48 et, d'autre part, à l'élasticité du joint annulaire 53 réalisé de préférence en un matériau élastomère. On notera que si l'on applique le mode de réalisation de la fig. 11 à un moteur Diésel, l'injecteur de carburant pourra avantageusement être rofroidi tandis que la bougie de préchauffage ne doit pas l'être ou doit l'être le moins possible, ce qui est réalisable en la plaçant dans une enveloppe isolante.

Le système de montage d'organe d'amenée représenté à la fig. 11 réalise un découplage mécanique et vibratoire entre, d'une part l'anneau d'étanchéité 6 qui délimite l'essentiel de la chambre de combustion au point mort haut du piston et, d'autre part, la culasse 32. Grâce aux propriétés d'amortissement de l'élastomère du joint 53 et des joints annulaires 17 et 18, non seulement les vibrations éventuelles de l'anneau 6 ne peuvent pas se transmettre à la culasse et réciproquement mais, en plus, ces vibrations sont amorties à leur fréquence critique par la masse importante d'élastomère du joint 53.

Pour des raisons de simplification, on peut bien entendu, monter la bougie 42 sur le filetage 43 de l'anneau 6 hors du circuit de fluide réfrigérant passant par la chambre annulaire 14. Il suffit, pour cela, que la chambre 14 soit, par exemple, placée à proximité de l'extrémité supérieure (sur le dessin) de l'anneau 6 et au voisinage de l'interface e, le culot de bougie 47 venant se placer soit au voisinage du milieu de la hauteur de l'anneau 6, soit plus à proximité de la chambre de combustion 2.

## Revendications

1. Dispositif de contrôle de la circulation des gaz de et vers une chambre de combustion (2) de moteur à combustion interne, constitué par un boisseau tournant ou rotor (1) comportant au moins un canal intérieur (3) ou une entaille latérale (24) définissant des passages d'écoulement transversal respectifs d'échappement ou d'admission, un passage (5) relié directement à la chambre de combustion (2), le boisseau (1) étant contenu dans un alésage transversal (4) dans lequel débouche l'orifice dudit passage (5) aménagé dans un anneau d'étanchéité (6) qui est logé dans un alésage (7), dans lequel il coulisse, l'anneau d'étanchéité (6) étant appliqué sur le rotor (1) par une surface de contact continue (22) autour de l'orifice du passage (5) sous l'effet de la pression régnant dans la chambre de combustion (2) étant entouré d'un ou plusieurs organes d'étanchéité (11) tels que des segments, et étant muni de moyens d'injection (19, 23) d'huile sur le boisseau (1) caractérisé en ce que l'anneau d'étanchéité (6) est traversé au moins à sa périphérie par un circuit d'huile sous pression (13, 14, 16) se dirigeant vers le retour d'huile et apte à assurer le refroidissement de cet anneau (6) et en ce que les moyens d'injection (19, 23) branchés sur ledit circuit d'huile (13, 14, 16) traversent axialement au moins une partie de la section annulaire de l'anneau (6) et débouchent dans une rainure annulaire continue de distribution (21) qui est ménagée à l'intérieur de la surface de contact continue (22) établie sur une bande de faible largeur selon la ligne générale d'intersection de deux cylindres et qui s'ouvre sur l'interface (e) existant entre cette surface de contact (22) et la surface extérieure (8) du rotor (1).

2. Dispositif selon la revendication 1, caractérisé en ce que les moyens d'injection du fluide sont constitués, d'une part, d'une chambre annulaire (14) d'admission et de circulation d'huile, délimitée entre la périphérie de l'anneau d'étanchéité (6) et son alésage (7) et limitée axialement à chaque extremité par un joint d'étanchéité (17, 18) interposé entre la surface extérieure de l'anneau d'étanchéité et l'alésage (7) et, d'autre part, d'au moins un passage d'amenée (19) présentant un orifice de sortie débouchant dans ladite interface (e) entre la surface d'étanchéité continue (22) et la surface extérieure (8) du boisseau (1) et en ce qu'au moins un segment d'étanchéité de coup de feu (11) est interposé entre d'une part l'anneau d'étanchéité (6) et son alésage (7) et d'autre part ledit joint d'étanchéité (17) situé du côté de la chambre de combustion (2).

3. Dispositif selon la revendication 2, caractérisé en ce que la chambre annulaire d'admission (14) est parcourue par un débit important d'huile sous pression se dirigeant par une conduite de sortie (16) vers un autre organe à lubrifier ou la décharge.

4. Dispositif selon une quelconque des revendications 2 ou 3, caractérisé en ce qu'une partie d'extrémité (45, 46, 47) d'au moins un organe d'amenée de l'un des éléments de la combustion, par exemple une bougie d'allumage (42) pour un moteur à allumage commandé ou un injecteur et/ou une bougie de chauffage pour un moteur à cycle Diesel, traverse de façon étanche la section transversale de l'anneau d'étanchéité (6) pour déboucher dans le passage (5) qui est relié à la chambre de combustion, et en ce que la partie adjacente (48) de ladite partie d'extrémité est logée avec un jeu annulaire dans un passage (49) d'amenée vers l'extérieur dudit élément de la combustion, ledit passage d'amenée (49) étant relié à la chambre annulaire d'admission de fluide (14).

5. Dispositif selon la revendication 4, caractérisé en ce que le passage (49) donnant lieu au jeu annulaire est parcouru par un écoulement du fluide amené à la chambre annulaire d'admission de fluide (14).

6. Dispositif selon la revendication 5, caractérisé en ce que le passage (49) donnant lieu au jeu annulaire se prolonge vers l'extérieur par une chambre annulaire élargie (52), qui est fermée par un joint annulaire élastique (53) interposé entre l'organe d'amenée (42) et la paroi intérieure (50) de ladite chambre (51) et délimitant une chambre de refroidissement (14, 49, 51) parcourue par ledit écoulement de fluide.

7. Dispositif selon l'une des revendications 1 à 6, appliqué à un moteur thermique où le rotor (1) sert simultanément à contrôler l'échappement du moteur et l'admission du mélange de carburant et d'air de combustion dans la chambre de combustion, caractérisé en ce que des moyens racleurs du fluide lubrifiant injecté dans l'interface (e) sont disposés autour de l'orifice d'admission reliant le rotor (1) à l'admission du mélange d'air de combustion et de carburant du moteur, ces moyens racleurs étant constitués d'un anneau d'étanchéité d'admission (29) disposé à la périphérie dudit orifice d'admission, qui vient en appui continu sur la surface extérieure (8) du boisseau (1) et qui est apte à isoler l'intérieur de l'orifice d'admission de l'interface entre le boisseau (1) et son alésage (4) pour limiter l'entraînement d'huile et simultanément de carburant liquide à la surface (8) du boisseau (1) en rotation.

8. Dispositif selon la revendication 7, caractérisé en ce que l'anneau d'étanchéité (29) est, d'une part, réalisé en un matériau mou présentant de bonnes qualités frottantes avec la surface du boisseau par exemple de la matière plastique et, d'autre part, repoussé en permanence sur la surface du boisseau sous une pression sensiblement constante par un ressort (30).

9. Dispositif selon l'une des revendications 1 à 8, caractérisé en ce que le boisseau (1) comporte deux passages séparés (36, 37) d'admission et respectivement d'échappement qui sont susceptibles de déboucher successivement tous les deux par rotation du boisseau (1 du côté de la chambre de combustion (2), sur l'anneau d'étanchéité (6) et, du côté opposé à la chambre de combustion (2), sur des orifices de sortie qui sont chacun décalés sur l'axe du boisseau (1) par rapport à l'anneau d'étanchéité (6), de manière à diminuer l'entraînement du carburant à la surface du boisseau et du carburant entraîné à l'admission dans le passage d'admission (27) ménagé à l'intérieur du boisseau.

10. Dispositif selon la revendication 9, caractérisé en ce que les passages séparés (36, 37) d'admission ou d'échappement de deux chambres de combustion sont ménagés dans le boisseau en débouchant sur un orifice de communication (38) avec l'admission ou l'échappement qui est commun aux deux chambres de combustion voisines, de manière à réduire le nombre d'ouvertures à prévoir sur la face extérieure du boisseau.

11. Dispositif selon l'une des revendications 1 à 10, appliqué à un moteur thermique fonctionnant selon le cycle à quatre temps, caractérisé en ce que le circuit d'admission de la chambre de combustion (2) comporte des moyens de suppression du carburant dans l'air aspiré dans la chambre de combustion avant la fin de l'admission.

12. Dispositif selon la revendication 11, caractérisé en ce que, dans le cas où le carburant est introduit par injection dans l'air d'admission, les moyens de suppression sont constitués par l'arrêt de l'injection de carburant nettement avant la fin de la phase d'aspiration.

13. Dispositif selon la revendication 11 ou 12, caractérisé en ce que les moyens de suppression sont constitués par au moins un passage auxiliaire (39, 40) d'air riche en carburant, ménagé dans le boisseau (1) et la culasse (32) de la chambre de combustion et qui débouche sur l'interface entre le rotor (1) et son alésage (4) en un orifice qui est obturé par la rotation du rotor (1 ) avant que la (ou les) ouverture(s) principale(s) d'admission (25) ne le soi(en)t.

## Patentansprüche

1. Vorrichtung zur Steuerung der Gasströmung in die bzw. aus der Brennkammer (2) einer Brennkraftmaschine, bestehend aus einem Ventilhahn bzw. Rotor (1) mit wenigstens einem inneren Kanal (3) oder einer seitlichen Einkerbung (24) zwecks Bildung je eines Querströmungswegs für den Auspuff oder den Einlass, wobei ein Durchlass (5) unmittelbar mit der Brennkammer (2) verbunden ist und der Ventilhahn (1) in einer Querbohrung (4) angeordnet ist, in welche die Öffnung des Durchlasses (5) einmündet, der in einem in einer Bohrung (7) gleitbar angeordneten Dichtungsring (6) gebildet ist, der mit einer durchgehenden Berührungsfläche (22) an dem Rotor unter Einwirkung des in der Brennkammer (2) herrschenden Druckes anliegt und von einem oder mehreren Dichtungsorganen (11) wie Dichtungssegmenten umgeben, sowie mit Mitteln (29, 23) zum Einspritzen von Öl auf den Ventilhahn (1) versehen ist, dadurch gekennzeichnet, dass der Dichtungsring (6) wenigstens an seinem Umfang von einem Druckölkreislauf (13, 14, 16) durchquert wird, der in Richtung des Ölrücklaufs verläuft und den Dichtungsring (6) kühlt, und dass die Einspritzmittel (19, 23), die an den ÖIkreislauf (13, 14, 16) angeschlossen sind axial wenigstens einen Teil des ringförmigen Querschnitts des Ringes (6) durchqueren und in eine durchgehende ringförmige Verteilernut (21) münden, die innerhalb der durchgehenden, in einem schmalen Bereich längs der Hauptschnittlinie zweier Zylinder ausgebildeten Berührungsfläche (22) angeordnet ist und an der Zwischenfläche (e) zwischen dieser Berührungsfläche (22) und der Aussenfläche (8) des Rotors (1) mündet.

2. Vorrichtung nach Anspruch 1, dadurch gekennzeichnet, dass die Öleinspritzmittel einerseits eine ringförmige Öleinlass- und Umlaufkammer (14) umfassen, die durch den Umfang des Dichtungsrings (6) und durch dessen Bohrung (7), sowie an jedem ihrer Enden axial durch je einen zwischen der Aussenfläche des Dichtungsrings und der Bohrung (7) angeordnete Ringdichtung (17, 18) begrenzt wird, und andererseits wenigstens einen Zuführungsdurchlass (19) aufweisen, dessen Auslassöffnung in der Zwischenfläche (e) zwischen der durchgehenden Dichtungsfläche (22) und der Aussenfläche (8) des Ventilhahns (1) mündet, und dass wenigstens ein Branddichtungssegment (11) zwischen dem Dichtungsring (6) und seiner Bohrung (7) einerseits und derjenigen Ringdichtung (17) andererseits angeordnet ist, die brennkammerseitig (2) liegt.

3. Vorrichtung nach Anspruch 2, dadurch gekennzeichnet, dass die ringförmige Einlasskammer (14) von einer erheblichen Ölmenge unter Druck durchströmt wird, welche durch eine Ausgangsleitung (16) zu einem anderen zu schmierenden Organ oder zum Abfluss geleitet wird.

4. Vorrichtung nach Anspruch 2 oder 3, dadurch gekennzeichnet, dass ein Endteil (45, 46, 47) wenigstens eines der Einlassorgane eines der Verbrennungselemente, beispielsweise einer Zündkerze (42) bei einen Motor mit gesteuerter Zündung oder ein Injektor bzw. eine Glühkerze bei einem Dieselmotor durch den Querschnitt des Dichtungsringes (6) dicht hindurchgeführt ist, um in den Durchlass (5) zu münden, der mit der Brennkammer verbunden ist, und dass der diesem Endteil benachbarte Teil (48) mit Umfangsspiel in einem nach aussen führenden Zuführungsdurchlass (49) für das genannte Verbrennungselement angeordnet ist, wobei dieser Zuführungsdurchlass (49) mit der ringförmigen Mediumeinlasskammer (14) verbunden ist.

5. Vorrichtung nach Anspruch 4, dadurch gekennzeichnet, dass der das Umfangsspiel bestimmende Durchlass (49) von einer in die Mediumeinlasskammer (14) eingelassenen Mediumströmung durchströmt wird.

6. Vorrichtung nach Anspruch 5, dadurch gekennzeichnet, dass der das Umfangsspiel bestimmende Durchlass (49) nach aussen durch eine erweiterte ringförmige Kammer (52) fortgesetzt ist, die durch einen zwischen dem Einlassorgan (42) und der Innenwandung (50) dieser Kammer (51) angeordneten elastischen Dichtungsring (53) verschlossen ist, der eine Kühlkammer (14, 49,51) begrenzt, welche von der Mediumströmung durchflossen wird.

7. Vorrichtung nach einem der Ansprüche 1 bis 6, verwendet bei einer Wärmekraftmaschine, und bei welcher der Rotor (1) gleichzeitig zur Steuerung des Auspuffs der Kraftmachine und des Brennstoff- und Luftgemischeinlasses in die Brennkammer dient, dadurch gekennzeichnet, dass Mittel zum Abstreifen des in die Zwischenfläche (e) eingespritzten Schmiermittels um die Einlassöffnung herum angeordnet sind, welche den Rotor (1) mit dem Einlass des Verbrennungsluft- und Breunstoffgemisches für die Kraftmaschine verbindet, wobei diese Abstreifmittel einen Einlassdichtungsring (29) umfassen, der am Umfang der Einlassöffnung angeordnet ist und sich durchgehend an der Aussenfläche des Ventilhahns (1) abstützt und fähig ist, das Innere der Einlassöffnung in bezug auf die Zwischenfläche zwischen dem Ventilhahn (1) und dessen Bohrung (4) zu isolieren, um das Mitreissen von Öl und gleichzeitig von flüssigem Treibstoff an der Oberfläche (8) des sich drehenden Ventilhahns zu vermindern.

8. Vorrichtung nach Anspruch 7, dadurch gekennzeichnet, dass der Dichtungsring (29) einerseits aus weichem Werkstoff mit günstigen Reibungseigenschaften in bezug auf die Ventilhahnoberfläche, wie Kunststoff, gefertigt ist und andererseits unter Einwirkung der wesentlich konstanten Kraft einer Feder (30) ununterbrochen an die Ventilhahnoberfläche angedrückt wird.

9. Vorrichtung nach einem der Ansprüche 1 bis 8, dadurch gekennzeichnet, dass der Ventilhahn (2) zwei getrennte Durchlässe (36, 37) für den Einlass bzw. für den Auspuff besitzt, die nacheinander bei Drehung des Ventilhahns (1) brennkammerseitig am Dichtungsring (6), hingegen auf der der Brennkammer (2) entgegengesetzten Seite in Auslassöffnungen münden, deren jede auf der Ventilhahnachse in bezug auf den Dichtungsring (6) versetzt angeordnet ist, derart, dass das Mitreissen von Brennstoff auf der Ventilhahnoberfläche, sowie das Mitreissen von Brennstoff am Einlass in den im Inneren des Ventilhahns angeordneten Einleitdurchlass (27) vermindert wird.

10. Vorrichtung nach Anspruch 9, dadurch gekennzeichnet, dass die getrennten Einlass- und Auspuffdurchlässe (36, 37) zweier benachbarter Brennkammern im Ventilhahn derart angeordnet sind, dass sie in eine Verbindungsöffnung (38) münden, die mit dem Einlass oder dem Auspuff verbunden ist, welcher den beiden benachbarten Kammern gemeinsam zugeordnet ist, so dass die Anzahl an der Aussenfläche des Ventilhahns vorzusehender Öffnungen vermindert wird.

11. Vorrichtung nach einem der Ansprüche 1 bis 10, verwendet bei einem Viertakt-Verbrennungsmotor, dadurch gekennzeichnet, dass der Einlasskreislauf der Brennkammer (2) Mittel zum Unterbinden des Brennstoff einleitung in die Brennkammer eingesaugte Luft vor Beendigung des Einlasses aufweist.

12. Vorrichtung nach Anspruch 11, dadurch gekennzeichnet, dass bei Einlass des Brennstoffs durch Einspritzen in die Einlassluft die Mittel zum Unterbinden darin bestehen, dass die Brennstoffinjektion vor Beendigung der Ansaugphase völlig unterbunden wird.

13. Vorrichtung nach Anspruch 11 oder 12, dadurch gekennzeichnet, dass die Mittel zum Unterbinden wenigstens einen Hilfsdurchlass (39, 40) für brennstoffreiche Luft umfassen, der im Ventilhahn (1) und im Zylinderkopf (32) der Brennkammer angeordnet ist und an der Zwischenfläche zwischen dem Rotor (1) und dessen Bohrung (4) über eine Öffnung mündet, die vermöge der Drehung des Rotors (17 verschlossen wird, bevor die Haupteinlassöff- nung(en) (25) verschlossen wird (werden).

## Claims

1. Device for controlling the flow of the gas issuing from and flowing into the combustion chamber (2) of an internal combustion engine, constituted by a rotative valve cock or rotor (1) comprising at least one inner channel (3) or a lateral cut (24) defining transverse exhaust or inlet flow passages, respectively, a passage (5) directly connected to the combustion chamber (2), said valve cock (1) being enclosed in a transverse bore (4) into which opens the orifice of said passage formed in a sealing ring (6) which is placed in a bore (7) wherein it slides, said sealing ring (6) being applied onto the rotor (1) by a continuous contact surface (22) around the orifice of said passage (5) under the effect of the pressure prevailing within said combustion chamber (2) and surrounded by one or more sealing elements (11) such as sealing segments, while being provided with injection means (19, 23) for injecting oil onto said valve cock (1), characterized in that said sealing ring (6) is crossed through, at least at its periphery, by a pressure oil circuit (13, 14, 16) directed toward the oil collector and adapted to cool said ring (6), and in that said injection means (19, 32) which are connected to said oil circuit (13, 14, 16) cross axially at least a portion of the annular section of said ring (6) and open into an uninterrupted annular distributing groove (21) provided within the continuous contact surface (22) defined on a strip of small width along the general intersecting line of two cylinders, while opening at the interface (e) existing between said contact surface (22) and the outer surface (8) of said rotor (1).

2. Device according to claim 1, characterized in that said fluid injection means are constituted, on the one hand, by an annular oil inlet and circulating chamber (14) delimited between the periphery of the sealing ring (6) and its bore (7) and limited axially at each end by a seal (17, 18) interposed between the outer surface of the sealing ring and the bore (7) and, on the other hand, by at least one inlet passage (19) having an outlet orifice that opens at said interface (e) between the continuous sealing surface (22) and the outer surface (8) of said valve cock (1), and in that at least one flame sealing segment (11) is interposed between, on the one hand, said sealing ring (6) and its bore (7) and, on the other hand, said seal (17) located on the side of the combustion chamber (2).

3. Device according to claim 2, characterized in that the annular inlet chamber (14) is crossed through by a high rate pressure oil flow directed through an outlet conduit (16) toward another organ to be lubricated or toward the oil outlet.

4. Device according to any one of claims 2 and 3, characterized in that an end portion (45, 46, 47) of at least one organ for feeding one of the combustion elements, such as a sparking-plug (42) for a motor with controlled ignition, or an injector and/or a heating plug for a Diesel engine tightly extends through the cross-section of the sealing ring (6) and opens into the passage (5) which is connected to the combustion chamber, and in that the portion (48) adjacent to said end portion is mounted with an annular clearance in an inlet passage (49) directing said combustion element outwardly, said inlet passage (49) being connected to the annular fluid inlet chamber (14).

5. Device according to claim 4, characterized in that the passage (49) determining said annular clearance is crossed through by a flow of the fluid introduced into said annular fluid inlet chamber (14).

6. Device according to claim 5, characterized in that said passage (49) determining said annular clearance extends outwardly in the form of an enlar- gened annular chamber (52) which is closed by an elastic annular seal (53) interposed between the inlet organ (42) and the inner wall (50) of said chamber (51) and delimiting a cooling chamber (14, 19, 51) through which passes said fluid flow.

7. Device according to any one of claims 1 to 6, applied to a combustion motor, wherein the rotor (1) is used at the same time for controlling the motor exhaust and the inlet of the fuel-plus-air mixture into the combustion chamber, characterized in that means for scraping the fluid lubricant injected at the interface (e) are arranged about the inlet orifice connecting the rotor (1) to the combustion air and fuel mixture inlet of the motor, said scraping means being constituted by an inlet sealing ring (29) provided at the periphery of said inlet orifice and continuously bearing on the outer surface (8) of said rotor (1), said scraping means being adapted to isolate the inside of the inlet orifice with respect to the interface between said valve cock (1) and its bore, so as to limit the amount of oil carried along by the liquid fuel at the surface (8) of the rotating valve cock (1).

8. Device according to claim 7, characterized in that the sealing ring (29) is made, on the one hand, of a soft material having satisfactory friction properties with respect to the surface of said valve cock, such as plastic material, and is, on the other hand, continuously pushed onto the surface of said valve cock under the effect of the substantially constant pressure of a spring (30).

9. Device according to any one of claims 1 to 8, characterized in that said valve cock (1) comprises two separate inlet and exhaust passages (36, 37), respectively, which are adapted to open successively, both of them, through the rotation of the valve cock (1), on said sealing ring (6), on the side of the combustion chamber (2), and, on the side opposite to the combustion chamber (2), into outlet orifices each one of which is offset along the axis of the valve cock (2) with respect to said sealing ring (6), so as to decrease the amount of fuel carried off at the surface of the valve cock, as well as the amount of fuel carried off at the inlet into said inlet passage (27) provided within said valve cock.

10. Device according to claim 9, characterized in that said separate inlet or exhaust passages (36, 37) for two adjacent combustion chambers are provided in said valve cock and open into an orifice (38) communicating with the inlet or the exhaust that is common to said two adjacent combustion chambers, so as to reduce the number of orifices required on the outer surface of said valve cock.

11. Device according to any one of claims 1 to 10, applied to a four-stroke combustion motor, characterized in that the inlet circuit of the combustion chamber (2) comprises means for cutting off the fuel in the air aspired into the combustion chamber prior to the termination the inlet process.

12. Device according to claim 11, characterized in that when the fuel is introduced by injection into the inlet air, said cutting-off means are constituted by completely cutting off the fuel injection well prior to the termination of the aspiration phase.

13. Device according to claim 11 or 12, characterized in that the cutting-off means are constituted by at least one auxiliary passage (39, 40) for air with a high fuel content, said passage being provided in the valve cock (1) and the head (32) of the combustion chamber and opening at the interface between the rotor (1) and its bore (4) into an orifice which is sealed by the rotation of the rotor (1 ) prior to the sealing of the main inlet opening(s) (25).
